# EUROPÄISCHE PATENTANMELDUNG

(11) **EP 4 487 962 A1**
(43) Veröffentlichungstag der Anmeldung: **08.01.2025**
(21) Anmeldenummer: 24186244.0
(22) Anmeldetag: 03.07.2024
(51) Int. Cl.: B05B 3/10

(54) **GLOCKENTELLEREINHEIT UND VERFAHREN ZUR HERSTELLUNG**

(30) Priorität: 06.07.2023 DE 102023117801
(71) Anmelder: b+m surface systems GmbH, 36132 Eiterfeld (DE)
(72) Erfinder: Ullmann, Philipp, 36132 Eiterfeld (DE); Merz, Michael, 59555 Lippstadt (DE)
(74) Vertreter: Schäperklaus, Jochen

(57) **Zusammenfassung**

Die Erfindung betrifft eine Glockentellereinheit (100) für eine Hochrotationszerstäubereinheit zur Erzeugung von Sprühstrahlen zum Auftragen von Lacken auf Oberflächen von Bauteilen, wie Fahrzeugkarosseriebauteilen, und eine Hochrotationszerstäubereinheit mit einer Glockentellereinheit (100). Die Glockentellereinheit 100 umfasst eine Schaleneinheit (1), welche im Wesentlichen aus einem ersten Werkstoff (2) ausgebildet ist, und eine Aufnahmeeinheit (3) zur Aufnahme der Glockentellereinheit (100) an wenigstens einer Antriebseinheit, wobei die Aufnahmeeinheit (3) im Wesentlichen aus einem zweiten Werkstoff (4) ausgebildet ist. Die Schaleneinheit (1) und die Aufnahmeeinheit (3) sind stoffschlüssig und fest miteinander verbunden. Weiter betrifft die Erfindung ein Verfahren zur Herstellung einer Glockentellereinheit (100) bei dem ein erster Körper (A) durch additive Fertigung aufgebaut wird, welcher im Wesentlichen durch einen ersten Werkstoff (2) gebildet wird, und wobei ein stoffschlüssig mit dem ersten Körper (A) verbundener zweiter Körper (B) durch additive Fertigung aufbaut wird, wobei der zweite Körper (B) im Wesentlichen aus einem zweiten Werkstoff (4) gebildet wird.

## Beschreibung

Die vorliegende Erfindung betrifft eine Glockentellereinheit für eine Hochrotationszerstäubereinheit zur Erzeugung von Sprühstrahlen, beispielsweise zum Auftragen von Lacken auf Oberflächen von Bauteilen, wie Fahrzeugkarosseriebauteilen, Fahrzeuganbauteile im Innenbereich, insbesondere Interieur, und im Außenbereich, insbesondere Exterieur, sowie Bauteile aus dem Bereich der Industrie, mit einer Schaleneinheit, insbesondere mit einer Lacklauffläche, und einer Aufnahmeeinheit. Weiter betrifft die Erfindung eine Hochrotationszerstäubereinheit mit einer Glockentellereinheit und ein Verfahren zur Herstellung einer Glockentellereinheit.

In modernen Lackieranlagen zur Lackierung von Kraftfahrzeugkarosseriebauteilen werden als Applikationsgeräte meist Rotationszerstäuber eingesetzt, die einen schnell rotierenden Glockenteller aufweisen, der den zu applizierenden Lack aufgrund der auf den Lack wirkenden Zentrifugalkräfte in Lamellen überführt, die dann zu Tropfen zerstäuben.

Zum einen wird bei der Konstruktion derartiger Glockenteller ein möglichst geringes Gewicht angestrebt, um die mechanischen Belastungen zu reduzieren, die der Glockenteller aufgrund der hohen Drehzahl von bis zu 100000 1/min z. B. auf die Lagereinheit ausübt. Darüber hinaus ist ein möglichst geringes Gewicht des Glockentellers auch vorteilhaft, um die Zeit für das Abbremsen und Beschleunigen des Glockentellers zu verkürzen und dadurch die Prozesssicherheit und die Effizienz zu steigern.

Zum anderen muss bei der Konstruktion des Glockentellers eine ausreichende Stabilität, sowie insbesondere eine Drehzahlfestigkeit, erreicht werden, so dass die verwendeten Materialien eine ausreichende Verschleißfestigkeit und Härte aufweisen müssen. Die herkömmlichen Glockenteller bestehen deshalb meist aus Titan oder Aluminium, um eine ausreichende Festigkeit bei möglichst geringem Gewicht zu erreichen.

In diesem Zusammenhang sind auch Verbundglockenteller bekannt geworden, welche eine Materialkombination aus einem leichten Material mit relativ geringer Festigkeit und einem schweren Material mit einer hohen Festigkeit aufweisen, um einen Glockenteller mit möglichst geringem Gewicht und möglichst großer Festigkeit zu erreichen. Die Verbundglockenteller bestehen deshalb aus mehreren Bauteilen aus unterschiedlichen Materialien, wobei die verschiedenen Bauteile bei der Montage miteinander verbunden werden.

Auch derartige Verbundglockenteller bilden jedoch noch keinen befriedigenden Kompromiss zwischen den Konstruktionszielen eines möglichst geringen Gewichts einerseits und einer möglichst großen Festigkeit andererseits.

Der Erfindung liegt deshalb die Aufgabe zugrunde, einen Glockenteller und ein Herstellungsverfahren für einen Glockenteller zu schaffen, der bei möglichst geringem Gewicht eine möglichst große mechanische Festigkeit aufweist. Zweckmäßig sollen darüber hinaus auch physikalische Anforderungen wie Reinigbarkeit, Benetzungsfähigkeit, Härte und elektrische Leitfähigkeit verbunden werden sowie eine Reproduzierbarkeit in Hinsicht auf die Wuchtgüte und den Rundlauf des Gesamtsystems verbessert werden.

Die Aufgabe wird gelöst durch eine Glockentellereinheit mit den Merkmalen nach Anspruch 1 und eine Hochrotationszerstäubereinheit mit den Merkmalen nach Anspruch 12 und durch ein Verfahren zur Herstellung einer Glockentellereinheit mit den Merkmalen nach Anspruch 14. Bevorzugte Weiterbildungen sind Gegenstand der Unteransprüche. Weitere Eigenschaften und Vorteile sind Gegenstand der allgemeinen Beschreibung und der Beschreibung der Ausführungsbeispiele.

Die erfindungsgemäße Glockentellereinheit für eine Hochrotationszerstäubereinheit zur Erzeugung von Sprühstrahlen, insbesondere zum Auftragen von Lacken auf Oberflächen von Bauteilen, wie Fahrzeugkarosseriebauteilen, umfasst eine Schaleneinheit, insbesondere mit einer Lacklauffläche, zur Erzeugung von Sprühstrahlen, welche im Wesentlichen aus einem ersten Werkstoff ausgebildet ist und wenigstens eine Aufnahmeeinheit zur Aufnahme der Glockentellereinheit an wenigstens einer Antriebseinheit, wobei die Aufnahmeeinheit im Wesentlichen aus einem zweiten Werkstoff ausgebildet ist. Die Schaleneinheit und die Aufnahmeeinheit sind stoffschlüssig und fest miteinander verbunden.

Insbesondere ist die stoffschlüssige Verbindung über einen maximalen Durchmesser, beziehungsweise eine maximal mögliche Querschnittsfläche der Schaleneinheit und/oder der Aufnahmeeinheit, zwischen der Aufnahmeeinheit und der Schaleneinheit, ausgebildet. Eine stoffschlüssige Verbindung im Sinne dieser Anmeldung, ist eine Verbindung, bei welcher Verbindungspartner durch deren atomare oder molekulare Kräfte direkt zusammengehalten werden. Es ist vorteilhaft weiter gleichzeitig eine nicht lösbare Verbindung, welche sich insbesondere nur durch Zerstörung der Verbindungsmittel trennen lässt. Vorzugsweise weisen die Aufnahmeeinheit und die Schaleneinheit an einem Übergang, beziehungsweise innerhalb eines Übergangsbereichs, zwischen der Aufnahmeeinheit und der Schaleneinheit wenigstens teilweise deckungsgleiche und vorzugsweise deckungsgleiche Querschnitte auf. Alternativ oder zusätzlich können die Aufnahmeeinheit und die Schaleneinheit auch wenigstens teilweise eine kraftschlüssige und/ oder formschlüssige Verbindung aufweisen.

Die Erfindung hat viele Vorteile. Ein erheblicher Vorteil der Erfindung ist, dass durch die stoffschlüssige und feste Verbindung Aufnahmeeinheit und der Schaleneinheit eine mechanische hochfeste und belastbare Glockentellereinheit zur Verfügung gestellt wird. Vorteilhaft erfolgt dadurch eine Kraftübertragung über oder durch den maximal zur Verfügung stehenden Durchmesser, beziehungsweise eine maximal mögliche zur Verfügung stehende Querschnittsfläche. Die vorhandenen Spannungen am Übergang zwischen der Glockeneinheit und der Aufnahmeeinheit sind dadurch minimal. Als Folge können erforderliche Durchmesser und Querschnittsflächen an einem Übergang verkleinert werden, sodass das Gewicht insgesamt weiter reduziert werden kann. Dadurch ist auch weniger Leistung zum Antrieb notwendig. Gleichzeitig können die Werkstoffe der Schaleneinheit und der Aufnahmeeinheit für die jeweilige Aufgabe bzw. die Gegebenheiten optimal gewählt werden. Weiter vorteilhaft kann eine Belastung der Lagerung reduziert werden.

Durch die stoffschlüssige Verbindung kann weiter auch eine mögliche relative Verdrehung oder sonstige relative Lageänderung zwischen der Aufnahmeeinheit und der Schaleneinheit im Betrieb verhindert werden, welche beispielsweise bedingt durch Fügetoleranzen bei mehrteiligen Rotationszerstäubern auftreten könnte. Vorteilhaft können aus einer solchen relativen Lageänderung resultierende Effekte, wie eine Veränderung einer Wuchtung, nicht auftreten.

Vorzugsweise weist die Glockentellereinheit einen rotationssymmetrischen Aufbau auf und ist um eine Rotationsachse rotierbar. Die Glockentellereinheit kann vorzugsweise um die Rotationsachse mit einer hohen Drehzahl von wenigstens 2000 1/min oder 5000 1/min oder 10000 1/min oder 30000 1/min oder 50000 11m in oder 70000 11m in oder 100000 11m in oder noch höheren Drehzahlen rotieren. Vorzugsweise liegen die Betriebsdrehzahlen vornehmlich zwischen 15000 1/min und 80000 1/min. Vorteilhaft weisen die Aufnahmeeinheit und die Schaleneinheit zusammen wenigstens eine Zuführöffnung entlang der Rotationsachse auf, durch welche ein viskoses Fluid wie ein Lack zur Schaleneinheit zuführbar ist. Die Zuführöffnung kann einen konischen, zylindrischen oder auch sprunghaften Verlauf einer Querschnittsfläche aufweisen. Insbesondere umfasst die Schaleneinheit wenigstens eine Lacklauffläche, vorzugsweise ausgebildet als ein sich aufweitender Abschnitt, auf welchen ein viskoses Fluid, wie eine Lack oder eine flüssige Farbe, auftragbar ist. Vorzugsweise kann der sich aufweitende Abschnitt z. B. einen konischen Verlauf oder auch einen Verlauf aufweisen, welcher wenigstens abschnittsweise vorzugsweise einer oder mehrerer Funktionen, insbesondere einer nichtlinearen Funktion, wie einer Exponentialfunktion entspricht. Zweckmäßig bewegt sich auf die rotierende Schaleneinheit aufgetragenes viskoses Fluid durch Trägheit nach außen und löst sich als Sprühstrahl von einer Abrisskante an einem äußeren radialen Ende der Schaleneinheit ab. Vorzugsweise ist die Aufnahmeeinheit an einem zu der Abrisskante gegenüberliegenden Ende der Glockentellereinheit entlang der Rotationsachse angeordnet.

Vorteilhaft ist wenigstens die Schaleneinheit und/oder die Aufnahmeeinheit, insbesondere jeweils, durch ein additives Fertigungsverfahren hergestellt. Vorzugsweise ist die Glockentellereinheit durch ein additives Fertigungsverfahren hergestellt. Vorteilhaft ermöglicht ein additives Fertigungsverfahren die Herstellung von stoffschlüssigen und festen Verbindungen, insbesondere zwischen der Schaleneinheit und der Aufnahmeeinheit.

Bevorzugt ist der erste Werkstoff, d. h. der Werkstoff der Schaleneinheit, nicht magnetisch. Insbesondere ist der zweite Werkstoff, d. h. der Werkstoff der Aufnahmeeinheit, magnetisch. Vorteilhaft kann dadurch eine magnetische Haltekraft durch die Aufnahmeeinheit realisiert werden, während jedoch ein Transport eines viskosen Fluids an der Schaleneinheit ohne Wechselwirkung durch magnetische Kräfte zwischen dem ersten Metall der Schaleneinheit und dem viskosen Fluid, wie beispielsweise einem lack mit Metallpartikeln, realisierbar ist. Weiter vorteilhaft kann eine magnetische Haltekraft durch die gesamte Aufnahmeeinheit erzeugt werden. Dadurch sind besonders hohe Haltekräfte möglich. Weiter kann die magnetische Haltekraft homogen über eine gesamte Länge bzw. Oberfläche der Aufnahmeeinheit aufgebracht oder übertragen werden.

Besonders bevorzugt ist der erste Werkstoff als Titan oder Aluminium oder als austenitischer und insbesondere nicht magnetischer Stahl, wie ein Edelstahl oder eine andere Stahllegierung, ausgebildet ist. Vorteilhaft weisen diese hochfesten Werkstoffe eine ausreichende Festigkeit für die hohen Drehzahlen auf, sodass dünne Materialquerschnitte realisierbar sind. Vorteilhaft können auftretende Trägheitskräfte dadurch minimiert werden. Weiter weisen diese hochfesten Werkstoffe eine geringe Dichte und eine hohe Korrosionsbeständigkeit und chemische Stabilität gegenüber der sich im Lack oder Lösemittel befindlichen Stoffe auf. Vorteilhaft sind die Metalle auch nicht magnetisch. Insbesondere können Titan und austenitische Stähle auch durch additive Fertigungsverfahren verarbeitet werden. Darüber hinaus kann der erste Werkstoff auch als ein anderes Metall ausgebildet sein. Insbesondere ist der zweite Werkstoff als ferromagnetischer Stahl mit einem ferritischem oder martensitischem Gefüge ausgebildet. Vorzugsweise kann der zweite Werkstoff auch beispielsweise als ein Baustahl ausgebildet sein. Alternativ sind auch andere magnetische Werkstoffe als erster und zweiter Werkstoff möglich, wie ein Verbundwerkstoff mit metallischer Matrix oder dergleichen.

Vorzugsweise ist wenigstens ein Übergang, und insbesondere ein Werkstoffübergang, zwischen der Aufnahmeeinheit und der Schaleneinheit vorhanden. Insbesondere erstreckt sich der Übergang zwischen der Schaleneinheit und der Aufnahmeeinheit über einen Übergangsbereich, welcher sich über Teilbereiche der Schaleneinheit und/oder der Aufnahmeeinheit entlang der Rotationsachse erstreckt. Vorzugsweise ist eine Ausdehnung des Übergangsbereichs klein im Verhältnis zu einer Höhe der Glockentellereinheit. Der Übergangsbereich erstreckt sich vorzugsweise über einen Bereich zwischen 0,1 % bis 5 % der Höhe der Glockentellereinheit, und bevorzugt über einen Bereich zwischen 0,5 % und 3,5 % der Höhe der Glockentellereinheit, und besonders bevorzugt über einen Bereich zwischen 1 % und 2 % der Höhe der Glockentellereinheit. Darüber hinaus kann der Übergangsbereich sich auch über einen Bereich erstrecken, der bis zu 10 % oder bis zu 20 % der Höhe der Glockentellereinheit oder sogar einem noch größeren Anteil der Höhe der Glockentellereinheit entspricht.

Insbesondere liegt in dem, insbesondere lokal begrenzten, Übergangsbereich zwischen der Schaleneinheit und der Aufnahmeeinheit der erste Werkstoff ausschließlich innerhalb der Schaleneinheit und die zweite Werkstoff ausschließlich innerhalb der Aufnahmeeinheit vor. Vorteilhaft liegt durch diesen sprunghaften Werkstoffübergang im Wesentlichen nur jeweils ein Werkstoff in der Schaleneinheit und der Aufnahmeeinheit vor. Vorteilhaft sind die Werkstoffeigenschaften in der Schaleneinheit und der Aufnahmeeinheit genau definiert. Hierdurch wird eine Wechselwirkung der verschiedenen Atome bzw. Moleküle, insbesondere beeinflusst durch einen strukturellen Aufbau, wie eine Gitterstruktur oder dergleichen, der Werkstoffe untereinander auf ein Minimum reduziert.

In einer anderen vorteilhaften Weiterbildung liegt in dem Übergangsbereich ein kontinuierlicher Werkstoffübergang zwischen dem ersten Werkstoff und dem zweiten Werkstoff vor, d. h. der zweite Werkstoffs liegt anteilig in der Schaleneinheit vor und/oder der erste Werkstoff liegt anteilig in der Aufnahmeeinheit innerhalb des Übergangsbereichs vor. Vorzugsweise folgt dabei eine Verteilung der Anteile der beiden Werkstoffe einer vorgegebenen Verteilung, insbesondere entlang einer Rotationsachse. Vorzugsweise ändert sich der Anteil des ersten Werkstoffs in der Aufnahmeeinheit und/oder der Schaleneinheit und/oder der Anteil der zweiten Werkstoffs in der Aufnahmeeinheit und/oder der Schaleneinheit jeweils entlang des Übergangsbereichs wenigstes abschnittsweise linear, quadratisch, exponentiell oder logarithmisch. Weiter kann sich eine Verteilung der Anteile innerhalb des Übergangsbereichs abschnittsweise aus verschiedenen Verteilungen der Anteile zusammensetzen. Der Anteil kann hierbei als ein Massenanteil oder ein Volumenanteil oder auch ein Molekülanteil ausgebildet sein. Vorteilhaft ermöglicht ein fließender Werkstoffübergang, dass sich die Werkstoffeigenschaften im Übergangsbereich kontinuierlich, insbesondere nach gewünschten Vorgaben, ändern. Alternativ sind auch andere Verteilungen, z. B. in Umfangsrichtung oder in radialer Richtung möglich. Insbesondere ist ein Übergangsbereich entlang der Rotationsachse so klein, dass eine Beeinflussung des viskosen Fluids durch einen anteilig in der Glockeneinheit vorhandenen zweiten, insbesondere magnetischen Werkstoff, klein und insbesondere vernachlässigbar ist.

Zusätzlich oder alternativ kann in dem Übergangsbereich auch wenigstens ein weiterer Werkstoff, vorzugsweise ein Übergangswerkstoff, vorhanden sein. Es können auch mehrere verschiedene Übergangswerkstoffe vorhanden sein. Vorteilhaft kann der Übergangswerkstoff eine separate Übergangseinheit im Übergangsbereich bilden oder alternativ kann der Übergangswerkstoff auch anteilig als zusätzlicher Werkstoff in einem fließenden Werkstoffübergang vorliegen. Vorteilhaft kann der Übergangswerkstoff eine Verbindung zwischen dem ersten und dem zweiten Werkstoff positiv beeinflussen, z. B. als Haftungsvermittler oder auch als Dämpfung und zwischen dem ersten und dem zweiten Werkstoff. Weitere hier nicht aufgeführte Effekte und Vorteile sind möglich.

Vorzugsweise ist wenigstens eine Abrisskanteneinheit umfasst und/oder vorhanden, welche eine Abrisskante bildet. Zweckmäßig ist die Abrisskanteneinheit fest und stoffschlüssig mit der Schaleneinheit verbunden. Vorteilhaft wird durch die Abrisskanteneinheit eine definierte Geometrie eines Bereichs um die Abrisskante zur Verfügung gestellt, welcher besonders vorteilhaft zu einer definierten Bildung eines Sprühstrahls beiträgt. Vorzugsweise kann die Abrisskanteneinheit hierzu eine Rändelung entlang eines Umfangs oder dergleichen umfassen, welche die Bildung von Sprühstrahlen positiv beeinflusst. Zweckmäßig kann die Geometrie der Abrisskanteneinheit durch eine spangebende Bearbeitung genau definiert werden. Insbesondere ist die Abrisskanteneinheit an einem radialen Ende der Schaleneinheit angeordnet. Alternativ kann die Abrisskanteneinheit auch kraftschlüssig und/oder formschlüssig an der Schaleneinheit aufgenommen sein. In einer alternativen Ausführungsform ist die Abrisskanteneinheit integral mit der Schaleneinheit aus dem ersten Werkstoff ausgebildet.

Vorteilhaft ist die Abrisskanteneinheit im Wesentlichen aus einem separaten, und insbesondere von dem ersten Werkstoff verschiedenen, Werkstoff ausgebildet. Vorzugsweise umfasst die Abrisskanteneinheit wenigstens teilweise oder wenigstens im Wesentlichen Keramik und/oder Titan und/oder Stahl. Vorteilhaft weist Keramik eine hohe Härte und eine hohe Festigkeit auf, sodass sich der Werkstoff besonders für die Erzeugung der Sprühstrahlen eignet. Weiter ist vorteilhaft auch ein hoher Widerstand gegen Verschließ und insbesondere Abrasion vorhanden. Andere Werkstoffe, wie insbesondere Metalle oder Metalllegierungen, sind möglich auch als separater Werkstoff möglich. Vorzugsweise kann auch hier analog zum zuvor beschriebenen Übergangsbereich ein weiterer Übergangsbereich an einem Übergang zwischen der Schaleneinheit und der Abrisskanteneinheit vorliegen, welcher sprunghaft oder kontinuierlich ausgebildet ist und/oder wenigstens einen Übergangswerkstoff umfasst. Alle zuvor genannten Ausführungen sind auch auf die diesen weiteren Übergangsbereich übertragbar.

Insbesondere umfasst der separate Werkstoff Partikel, insbesondere Keramikpartikel und/oder Wolframcarbidpartikel oder dergleichen, welche einen Verschleiß hemmen.

Vorzugsweise umfasst der separate Werkstoff, insbesondere zusätzliche, Partikel, Insbesondere umfassend die Partikel vorzugsweise Keramikpartikel und/oder Wolframcarbidpartikel oder dergleichen. Vorteilhaft können die Partikel einen Verschließ der Abreiskanteneinheit hemmen und/oder reduzieren. Vorteilhaft können die Partikel auch mittels eines additiven Fertigungsverfahrens mit in den separaten Werkstoff eingebracht werden. Weiter vorteilhaft können die Partikel eine elastische Verformung beim Beschleunigen der Glockentellereinheit dämpfen, sodass sich Spannungen reduzieren, welche zu Mikrorissen und dergleichen führen können.

Insbesondere ist die Glockentellereinheit einteilig und/oder einstückig ausgebildet. Vorzugsweise ist die Glockentellereinheit einteilig durch ein Fertigungsverfahren gefertigt. Vorteilhaft sind wenigstens die Schaleneinheit und die Aufnahmeeinheit und insbesondere die Abrisskanteneinheit und/oder eine Übergangseinheit untereinander nicht zerstörungsfrei trennbar, insbesondere untrennbar, und vorzugsweise ohne, insbesondere sichtbare, Fügestellen miteinander verbunden. Vorteilhaft tritt dadurch keine konstruktive Kerbwirkung bei einer Kraftübertragung auf. Vorteilhaft wird ein Risiko eines Versagens einer Werstoffverbindung an den empfindlichen Fügestellen dadurch reduziert oder beziehungsweise minimiert. Weiter können die erforderlichen konstruktiven Bauteilquerschnitte und damit ein Gewicht der Glockentellereinheit minimiert werden, sodass eine Glockentellereinheit mit im Verhältnis zum Stand der Technik erheblich geringerem Gewicht erhältlich ist.

Bevorzugt liegt jeweils eine homogene Werkstoff beziehungsweise Gefügestruktur innerhalb der Glockentellereinheit, und insbesondere wenigstens innerhalb der Schaleneinheit und/oder der Aufnahmeeinheit vor. Vorteilhaft sind keine ungewollten und fertigungsbedingten Einschlüsse wie Lunker oder Graphitnester oder dergleichen vorhanden, welche ein Werkstoffgefüge lokal beeinflussen und insbesondere schwächen. Vorteilhaft ist solch eine homogene Gefügestruktur durch additive Fertigungsverfahren erhältlich.

Vorzugsweise umfasst die Schaleneinheit wenigstens ein Verteilscheibenelement. Vorteilhaft ist das Verteilscheibenelement als Bestandteil der Schaleneinheit fest und stoffschlüssig, angebunden und auch aus dem ersten Werkstoff ausgebildet. Durch die einteilige Ausbildung sind keine, insbesondere den konstruktiven Aufbau schwächenden, Fügestellen vorhanden. Vorteilhaft fördert das Verteilscheibenelement eine gleichmäßige Verteilung des viskosen Fluids und dessen Transport in radialer Richtung an der Lacklauffläche der Schaleneinheit.

Besonders bevorzugt umfasst die Schaleneinheit und/oder die Aufnahmeeinheit wenigstens eine Spülöffnung und/oder eine Mehrzahl an Spülöffnungen. Vorzugsweise sind die Spülöffnungen als Spülleitungen ausgebildet, welche wenigstens bereits bei einer Fertigung durch ein additives Verfahren mit geformt werden können. Alternativ oder zusätzlich können Spülöffnungen oder Spülleitungen auch durch spangebende Bearbeitung geformt oder nachgearbeitet werden. Vorteilhaft ermöglichen die Spülöffnungen eine Reinigung beziehungsweise Reinigung der Außenkontur der Glockentellereinheit, und insbesondere der Schaleneinheit, aus dem Inneren des Glockentellers.

Zweckmäßig umfasst die Aufnahmeeinheit wenigstens eine, insbesondere annähernd, zylindrische oder konische oder kegelförmige oder auch prismatische Maschinenaufnahme. Insbesondere weist die Maschinenaufnahme, vorzugsweise genormte, Abmessungen auf. Vorteilhaft kann die konische oder kegelförmige Maschinenaufnahme in ein komplementäres Formprofil eingeführt und kraftschlüssig gegen das Formprofil, insbesondere elastisch, verspannt werden.

Insbesondere weist die Glockentellereinheit wenigstens einen und vorzugsweise eine Mehrzahl an internen und geschlossenen beziehungsweise abgeschlossene Hohlräumen auf. Insbesondere umfasst die Schaleneinheit und/oder die Aufnahmeeinheit wenigstens einen Hohlraum. Vorteilhaft können solche Hohlräume zu einer weiteren deutlichen Gewichtsersparnis führen. Vorzugsweise kann in dem Hohlraum eine Gitter- oder Wabenstruktur vorgesehen sein, um eine Festigkeit und/oder ein Gewicht weiter zu optimieren. Gleichzeitig kann ein Teil des einsparbaren Werkstoffs an anderen Stellen für eine Festigkeit oder einen Verschleiß kritischen Stellen eingesetzt werden. Insgesamt ist ein geringeres Gesamtgewicht erzielbar.

Weitere vorteilhafte Weiterbildungen der Glockentellereinheit und dessen Eigenschaften und Vorteile ergeben sich aus der gesamten Anmeldung.

Die erfindungsgemäße Hochrotationszerstäubereinheit umfasst wenigstens eine zuvor beschriebene Glockentellereinheit und eine Antriebsmaschine, an welcher die Glockentellereinheit, insbesondere kraftschlüssig und/oder formschlüssig, aufnehmbar ist oder aufgenommen ist. Durch das geringere Gewicht der erfindungsgemäßen Glockentellereinheit verringert sich auch eine Belastung einer Lagerung der Antriebsmaschine. Weitere Vorteile und Eigenschaften ergeben sich aus der gesamten Anmeldung.

Das erfindungsgemäße Verfahren zur Herstellung einer zuvor beschriebenen Glockentellereinheit umfasst wenigstens die nachstehenden Verfahrensschritte, in beliebiger Reihenfolge:
- Aufbau, insbesondere schichtweiser Aufbau, eines ersten Körpers durch additive Fertigung, welcher im Wesentlichen durch einen ersten, insbesondere magnetischen oder nicht magnetischen, Werkstoff gebildet wird; und
- Aufbau, insbesondere schichtweiser Aufbau, eines stoffschlüssig mit dem ersten Körper verbundenen zweiten Körpers durch additive Fertigung, wobei der zweite Körper im Wesentlichen aus einem zweiten, insbesondere magnetischen, Werkstoff gebildet wird.

Auch das Verfahren hat viele Vorteile. Durch einen schichtweisen Aufbau der Körper können vorteilhaft an in einem Übergang beziehungsweise einem Übergangsbereichs zwischen den Körpern beliebigen Anteile der einzelnen Werkstoffe und deren Verteilung vorgesehen werden. Weiter vorteilhaft ist ein homogenes Materialgefüge mit einer hohen Festigkeit innerhalb der Körper erzielbar. Stoffschlüssige Verbindungen zweier Körper untereinander sind über den gesamten Querschnitt oder einen maximalen Durchmesser mit homogener und insbesondere hoher Qualität herstellbar.

Ein weiterer erheblicher Vorteil des Verfahrens ist, dass durch additive Fertigungsverfahren nahezu beliebige Geometrien fertigbar sind. Interne und geschlossene Hohlräume können direkt bei der Fertigung berücksichtigt werden.

Weiter kann eine relative Lageänderung der stoffschlüssig miteinander verbundenen Körper zueinander kann nicht auftreten.

Bevorzugt umfasst das Verfahren den Aufbau wenigstens eines stoffschlüssig und fest mit wenigstens dem ersten Körper und/oder dem zweiten Körper verbundenen dritten Körpers, insbesondere einer Abrisskanteneinheit, durch additive Fertigung. Vorzugsweise ist der dritte Körper im Wesentlichen aus einem separaten Werkstoff, insbesondere einer Keramik, ausgebildet. Darüber hinaus sind auch andere Werkstoffe sind möglich. Alternativ kann der, insbesondere vorhandene, dritte Körper vorzugsweise als Basis für den Aufbau des ersten Körpers bereitgestellt werden. In diesem Fall kann der dritte Körper auch durch ein anderes Fertigungsverfahren hergestellt sein. Der dritte Körper dient dann als Grundlage für den Aufbau des ersten Körpers durch additive Fertigung.

Bevorzugt umfasst das additive Fertigungsverfahren wenigstens ein Laserauftragsschweißverfahren. Vorzugsweise liegen wenigstens der erste und/oder der zweite Werkstoff pulverförmig, d. h. als Pulver vor, welches durch einen Laser, insbesondere in einem lokal begrenzten Bereich, erwärmt und insbesondere aufgeschmolzen wird, sodass eine stoffschlüssige Verbindung mit einem bereits vorhandenen Stück eines Körpers und/oder einem benachbarten Körper entsteht. Vorteilhaft sind Übergangsbereiche, beispielsweise zwischen zwei Körpern, mit kontinuierlicher Änderung der Werkstoffanteile wirtschaftlich und effizient fertigbar. Besonders vorteilhaft kann in einem Übergangsbereich auch problemlos ein weiterer Werkstoff, wie ein Übergangswerkstoff, vorgesehen werden.

Insbesondere ist der erste Körper als eine Schaleneinheit ausgebildet. Vorzugsweise ist der zweite Körper als eine Aufnahmeeinheit ausgebildet. Vorteilhaft ist der dritte Körper als Abrisskanteneinheit ausgebildet.

Vorzugsweise wird die Glockentellereinheit spangebend nachbearbeitet und/oder es wird zweckmäßig eine Oberflächenbeschichtung aufgetragen, insbesondere um eine geforderte Oberflächengüte für die Erzeugung eines Sprühstrahls bereitzustellen oder auch eine geforderte Wuchtung und/oder Rundheit für die erforderlichen besonders hohen Drehzahlen zu ermöglichen. Vorteilhaft kann eine spangebenede und/oder spanende Fertigung insbesondere durch Drehen oder Fräsen oder Bohren oder dergleichen erfolgen. Alternativ oder zusätzlich kann beispielsweise eine keramische Beschichtung eine Verschließfestigkeit zusätzlich erhöhen.

Weitere vorteilhafte Weiterbildungen des Verfahrens sowie dessen Eigenschaften und Vorteile ergeben sich aus der gesamten Anmeldung.

Weitere Merkmale und Vorteile von Ausführungsbeispielen der Erfindung werden unter Bezugnahme auf die Zeichnungen nachfolgend beschrieben. Dabei werden für gleiche oder ähnliche Teile und für Teile mit gleichen oder ähnlichen Funktionen dieselben Bezugszeichen verwendet. Es zeigen:
- Fig. 1: eine schematische Schnittansicht einer erfindungsgemäßen Glockentellereinheit nach einem ersten Ausführungsbeispiel;
- Fig. 2: eine schematische perspektivische Ansicht der Glockentellereinheit nach dem ersten Ausführungsbeispiel;
- Fig. 3: eine schematische Schnittansicht einer erfindungsgemäßen Glockentellereinheit nach einem zweiten Ausführungsbeispiel;
- Fig. 4: eine schematische perspektivische Ansicht der Glockentellereinheit nach dem zweiten Ausführungsbeispiel;
- Fig. 5: eine schematische Schnittansicht einer erfindungsgemäßen Glockentellereinheit nach einem dritten Ausführungsbeispiel;
- Fig. 6: eine schematische perspektivische Ansicht der Glockentellereinheit nach dem dritten Ausführungsbeispiel; und
- Fig. 7: eine Detailansicht zur Visualisierung des erfindungsgemäßen Verfahrens zur Herstellung der Glockentellereinheit.

Es ist nicht notwendig, dass eine erfindungsgemäße Glockentellereinheit alle nachfolgend beschriebenen Merkmale aufweist. Es ist auch möglich, dass eine erfindungsgemäße Glockentellereinheit nur einzelne Merkmale der nachfolgend beschriebenen Ausführungsbeispiels aufweist.

Fig. 1 zeigt eine schematische Schnittansicht einer erfindungsgemäßen Glockentellereinheit 100 nach einem ersten Ausführungsbeispiel. Die Glockentellereinheit 100 umfasst eine Schaleneinheit 1, welche im Wesentlichen aus einem ersten Werkstoff 2 ausgebildet ist und eine Aufnahmeeinheit 3, welche im Wesentlichen aus einem zweiten Werkstoff 4 ausgebildet ist. Die Glockentellereinheit 100 ist rotationssymmetrisch ausgebildet und erstreckt sich entlang einer Rotationsachse 5, um welche die Glockentellereinheit 100 rotierbar über die Maschinenaufnahme 15 der Aufnahmeeinheit 3 an einer Antriebsmaschine aufgenommen werden kann.

Weiter umfasst die Glockentellereinheit 100 hier eine Abrisskanteneinheit 6. Die Abrisskanteneinheit 6 ist hier im Wesentlichen aus einem weiteren separaten Werkstoff 7 ausgebildet, welcher hier als Keramik 7 ausgebildet ist. Der separate Werkstoff umfasst hier zusätzliche Partikel 7a, hier separate Wolframcarbidpartikel, welche einen Verschleiß der Abrisskanteneinheit 6 hemmen. Die Abrisskanteneinheit 6 umfasst hier eine Abrisskante 13. Im Betrieb wird durch eine Zuführöffnung 17 ein viskoses Fluid, wie ein Lack, eingeführt, welches entlang der Lacklauffläche 18 der rotierenden Schaleneinheit 1 in radialer Richtung 5a nach außen zur Abrisskante 13 transportiert wird, an welcher das viskose Fluid in Form von Tröpfchen- oder Lamellenzerstäubung von der Abrisskante in radialer Richtung im Betrieb ablöst. Dieser Sprühneben wird durch Form- und/oder Lenklüfte zu einem Sprühstrahl oder mehreren Sprühstrahlen geformt, welcher beispielswiese zur Lackierung von Fahrzeugkarosseriebauteilen nutzbar sind.

Der zweite Werkstoff 3 der Aufnahmeeinheit 4 ist hier als ferromagnetischer Stahl ausgebildet. Durch den ferromagnetischen Stahl wird eine Haltekraft zur Aufnahme der Glockentellereinheit 100 an einer Antriebsmaschine direkt und ohne zusätzliche Bauteile wie einen Magnetring aufgebracht. Der erste Werkstoff 2 der Schaleneinheit 1 ist nicht magnetisch, um eine Wechselwirkung und einen resultierenden Einfluss zwischen dem viskosen Fluid, wie einem mit Metallpartikeln beladenen Lack, und der Schaleneinheit 1, auszuschließen. Der erste Werkstoff 2 ist hier als Titan ausgebildet, welches eine hohe Festigkeit aufweist.

Vorteilhaft ist die Glockentellereinheit 100 hier einteilig ausgebildet, d. h. die Schaleneinheit 1 und die Aufnahmeeinheit 3 und die Abrisskanteneinheit 6 sind nicht zerstörungsfrei trennbar. Es sind keine Fügestellen mit konstruktiven Elementen wie Fügekerben vorhanden, welche einen Kraftfluss schwächen. Durch kann das Gewicht der Glockentellereinheit 100 noch weiter reduziert werden.

Die erfindungsgemäße Glockentellereinheit 100 ist hier durch ein additives Fertigungsverfahren hergestellt. Dabei wir hier zunächst die Schaleneinheit 1 als ein erster Körper A durch additive Fertigung aufgebaut. Anschließend wird die Aufnahmeeinheit 3 als zweiter Körper B direkt und stoffschlüssig verbunden und an der Schaleneinheit 1 aufgebaut.

Die Abrisskanteneinheit 6 als ein dritter Körper C, der hier ebenfalls durch additive Fertigung aufgebaut ist, stoffschlüssig und fest mit der Schaleneinheit 1 als erstem Körper A direkt verbunden.

Ein Übergang 8a zwischen der Schaleneinheit 1, d. h. Körper A, und der Aufnahmeeinheit 3, d. h. Körper B, ist hier als Übergangsbereich 8 ausgebildet, siehe im Detail Fig. 7. Ein weiterer Übergang 19a ist hier zwischen der Schaleneinheit 1 und der Abrisskanteneinheit 6 vorhanden.

Weiter umfasst die Glockentellereinheit 100 hier mehrere interne Hohlräume 16, welche ein Gewicht der Glockentellereinheit 100 reduzieren und durch das additive Fertigungsverfahren besonders effizient fertigbar sind. Die Hohlräume 16 sind hier symmetrisch um die Rotationsachse 5 verteilt und erstrecken sich durch die Aufnahmeeinheit 3 und die Schaleneinheit 1.

Fig. 2 zeigt eine schematische perspektivische Ansicht der rotationssymmetrischen Glockentellereinheit 100 nach dem ersten Ausführungsbeispiel.

Fig. 3 zeigt eine schematische Schnittansicht einer erfindungsgemäße Glockentellereinheit 100 nach einem zweiten Ausführungsbeispiel. Hier umfasst die Glockentellereinheit 100 zusätzliche als Spülleitungen 10 ausgebildete Spülöffnungen 10. Vorteilhaft sind die Spülöffnungen 10 hier ebenfalls durch das additive Herstellungsverfahren gefertigt, sodass keine Zugänglichkeit für eine spangegebene Bearbeitung hier notwendig ist.

Fig. 4 zeigt eine perspektivische Schnittansicht der Glockentellereinheit 100 nach dem zweiten Ausführungsbeispiel mit den Spülöffnungen 10. Durch die Spülöffnungen 10 kann eine Außenfläche der Schaleneinheit 1 gereinigt werden. Eine Spülflüssigkeit tritt dabei durch die Spülöffnungen 10 nach außen und wird durch die hier vorhandene umlaufende Wulst aufgefangen und umgelenkt, insbesondere bedingt durch den Coanda-Effekt (Außenabreinigung). Der Wulst kann ggf. durch geschickte Kanalausrichtung der Spülmittelbohrungen, welche mittels spanenden Verfahren nicht realisiert werden können, vermieden werden.

Fig. 5 zeigt eine schematische Schnittansicht einer erfindungsgemäßen Glockentellereinheit 100 nach einem dritten Ausführungsbeispiel. Hier umfasst die Schaleneinheit 1 der Glockentellereinheit 100 zusätzlich zu der Glockentellereinheit 100 nach dem zweiten Ausführungsbeispiel ein Verteilscheibenelement 9, durch welches der Transport des viskosen Fluids zur Lacklauffläche 18 der Schaleneinheit 1 steuerbar ist.

Fig. 6 zeigt eine schematische perspektivische Ansicht der Glockentellereinheit 100 nach dem dritten Ausführungsbeispiel.

Fig. 7 zeigt eine Detailansicht zur Visualisierung des erfindungsgemäßen Verfahrens zur Herstellung der Glockentellereinheit 100. Hier ist beispielhaft eine Detailansicht des Übergangs 8a zwischen der Aufnahmeeinheit 3 und der Schaleneinheit 1 dargestellt. Der Übergang 8a zwischen der Schaleneinheit 1 und der Aufnahmeeinheit 3 ist hier als Übergangsbereich 8 ausgebildet, welcher sich über die einen Bereich der Schaleneinheit 1 und der Aufnahmeeinheit 3 erstreckt. Die Körper A, B, C werden hier jeweils durch einen Laser 12 mittels Laserauftragsschweißen aufgebaut. Die Werkstoffe werden dabei als Pulver 11, d. h. pulverförmig, bereitgestellt und durch den Laser 12 aufgeschmolzen, sodass Sie die Körper A, B, C bilden. Die Körper B, C werden dabei auf den bereits wenigstens teilweise vorhandenen Körper C aufgebaut und sind dadurch direkt stoffschlüssig und fest mit dem Körper A verbunden. Im Übergangsbereich 8 liegt eine stoffschlüssige Verbindung zwischen der Schaleneinheit 1 und der Aufnahmeeinheit 3 vor, sodass insgesamt eine einteilige Glockentellereinheit 100 vorliegt, wobei die Schaleneinheit 1 und die Aufnahmeeinheit 3 nicht zerstörungsfrei voneinander trennbar sind.

Der Übergangsbereich 8 erstreckt sich hier entlang der Rotationsachse 5. Es sind verschiedene Verteilungen der Werkstoffe 2, 4 im Übergangsbereich 8 möglich. Verlauf a zeigt einen sprunghaften Werkstoffübergang, Verlauf b einen kontinuierlichen Werkstoffübergang mit jeweils einer abschnittsweise linearen Verteilung der Massenanteile und einer abschnittsweise exponentiellen Verteilung der Massenanteile des ersten und des zweiten Werkstoffs 2, 4 und in Verlauf c ist zusätzlich ein Übergangswerkstoff 14 innerhalb des Übergangsbereichs 8 vorhanden. Der Übergangswerkstoff 14 bildet hier eine separate Übergangseinheit.

Analog gelten die zuvor beschriebenen Eigenschaften für den weiteren Übergang 19a und einen hier ausgebildeten Übergangsbereich 19 zwischen der Schaleneinheit 1 und der Abrisskanteneinheit 6.

Vorteilhaft wird die Glockentellereinheit 100 nach der Herstellung durch das additive Fertigungsverfahren spangebend nachbearbeitet und dadurch beispielsweise auch gewuchtet. Anschließend werden bestimmte Bereiche, wie der Lacklauffläche 18 der Schaleneinheit 1 beschichtet, um eine erforderliche Verschleißfestigkeit und Oberflächengüte für Erzeugung der Sprühstrahlen zur Verfügung zu stellen.

### Bezugszeichen:

- 1: Schaleneinheit
- 2: erster Werkstoff, insbesondere nicht magnetisch
- 3: Aufnahmeeinheit
- 4: zweiter Werkstoff, insbesondere magnetisch
- 5: Rotationsachse,
- 5a: radiale Richtung
- 6: Abrisskanteneinheit
- 7: separater Werkstoff der Abrisskanteneinheit, Keramik
- 7a: Partikel
- 8: Übergangsbereich
- 8a: Übergang
- 9: Verteilscheibenelement
- 10: Spülöffnung, Spülleitung
- 11: Pulver
- 12: Laser
- 13: Abrisskante
- 14: Übergangswerkstoff
- 15: Maschinenaufnahme
- 16: Hohlraum
- 17: Zuführöffnung
- 18: Lacklauffläche der Schaleneinheit
- 19: weiterer Übergangsbereich
- 19a: weiter Übergang
- 100: Glockentellereinheit
- A: erster Körper
- B: zweiter Körper
- C: weiterer, dritter Körper

## Patentansprüche

1. Glockentellereinheit (100) für eine Hochrotationszerstäubereinheit zur Erzeugung von Sprühstrahlen, beispielsweise zum Auftragen von Lacken auf Oberflächen von Bauteilen, wie Fahrzeugkarosseriebauteilen, umfassend
- eine Schaleneinheit (1) zur Erzeugung von Sprühstrahlen, welche im Wesentlichen aus einem ersten Werkstoff (2) ausgebildet ist, und
- wenigstens eine Aufnahmeeinheit (3) zur Aufnahme der Glockentellereinheit (100) an wenigstens einer Antriebseinheit, wobei die Aufnahmeeinheit (3) im Wesentlichen aus einem zweiten Werkstoff (4) ausgebildet ist,
**dadurch gekennzeichnet, dass** die Schaleneinheit (1) und die Aufnahmeeinheit (3) stoffschlüssig und fest miteinander verbunden sind.

2. Glockentellereinheit (100) nach Anspruch 1, wobei die Schaleneinheit (1) und/oder die Aufnahmeeinheit (3) durch ein additives Fertigungsverfahren hergestellt sind.

3. Glockentellereinheit (100) nach einem der vorhergehenden Ansprüche, wobei der erste Werkstoff (2) nicht magnetisch ist, und wobei der erste Werkstoff insbesondere als Titan oder als austenitischer Stahl ausgebildet ist, und wobei der zweite Werkstoff (4) magnetisch ist, und insbesondere als ferromagnetischer Stahl ausgebildet ist.

4. Glockentellereinheit (100) nach einem der vorhergehenden Ansprüche, wobei in einem Übergangsbereich (8) zwischen der Schaleneinheit (1) und der Aufnahmeeinheit (3)
- der erste Werkstoff (2) ausschließlich innerhalb der Schaleneinheit (1) vorliegt und der zweite Werkstoff (4) ausschließlich innerhalb der Aufnahmeeinheit (3) vorliegt, sodass ein sprunghafter Werkstoffübergang vorhanden ist,
- oder wobei der erste Werkstoff (2) anteilig in der Aufnahmeeinheit (3) vorliegt und wobei der zweite Werkstoff (4) anteilig in der Schaleneinheit (1) vorliegt, sodass ein kontinuierlicher Werkstoffübergang vorhanden ist,
- und/oder wobei wenigstens ein Übergangswerkstoff (14) vorhanden ist.

5. Glockentellereinheit (100) nach einem der vorhergehenden Ansprüche, umfassend wenigstens eine Abrisskanteneinheit (6), welche stoffschlüssig und fest mit der Schaleneinheit (1) verbunden ist.

6. Glockentellereinheit (100) nach dem vorhergehenden Anspruch, wobei die Abrisskanteneinheit (6) im Wesentlichen aus einem separaten Werkstoff (7) ausgebildet ist, und wobei der separate Werkstoff (7) insbesondere wenigstens eine Keramik (7) umfasst.

7. Glockentellereinheit (100) nach dem vorhergehenden Anspruch, wobei der separate Werkstoff Partikel (7a) umfasst, insbesondere Keramikpartikel und/oder Wolframcarbidpartikel oder dergleichen, welche einen Verschleiß hemmen.

8. Glockentellereinheit (100) nach einem der vorhergehenden Ansprüche, welche einteilig und/oder einstückig ausgebildet ist.

9. Glockentellereinheit (100) nach einem der vorhergehenden Ansprüche, wobei der Schaleneinheit (1) wenigstens ein Verteilscheibenelement (9) umfasst, welches fest und stoffschlüssig angebunden ist.

10. Glockentellereinheit (100) nach einem der vorhergehenden Ansprüche, wobei die Schaleneinheit (1) wenigstens eine Spülöffnung (10) umfasst.

11. Glockentellereinheit (100) nach einem der vorhergehenden Ansprüche, wobei die Aufnahmeeinheit (3) eine konische Maschinenaufnahme (15) umfasst.

12. Glockentellereinheit (100) nach einem der vorhergehenden Ansprüche, aufweisend interne und geschlossene Hohlräume (16).

13. Hochrotationszerstäubereinheit umfassend wenigstens eine Glockentellereinheit (100) nach einem der vorhergehenden Ansprüche und eine Antriebsmaschine, an welcher die Glockentellereinheit (100) insbesondere kraftschlüssig, aufnehmbar ist.

14. Verfahren zur Herstellung einer Glockentellereinheit (100) nach einem der Ansprüche 1 bis 11 umfassend wenigstens die nachstehenden Verfahrensschritte:
- Aufbau eines ersten Körpers (A), insbesondere einer Schaleneinheit (1) oder einer Aufnahmeeinheit (3), durch additive Fertigung, welcher im Wesentlichen durch einen ersten, insbesondere magnetischen oder nicht magnetischen, Werkstoff (2, 4) gebildet wird; und
- Aufbau eines stoffschlüssig mit dem ersten Körper (A) verbundenen zweiten Körpers (B), insbesondere einer Glockentellereinheit (3) oder einer Aufnahmeeinheit (3), durch additive Fertigung, wobei der zweite Körper (B) im Wesentlichen aus einem zweiten, insbesondere magnetischen oder nicht magnetischen, Werkstoff (2, 4) gebildet wird.

15. Verfahren nach dem vorhergehenden Anspruch, umfassend den Aufbau wenigstens eines stoffschlüssig wenigstens mit dem ersten Körper (A) verbundenen dritten Körpers (C), insbesondere einer Abrisskanteneinheit (6), durch additive Fertigung, wobei der dritte Körper (C) im Wesentlichen aus einem separaten Werkstoff (7) und insbesondere aus einer Keramik (7) ausgebildet wird oder wobei der dritter Körper (C) als Basis für den Aufbau des ersten Körpers (A) bereitgestellt wird und/oder wobei das additive Fertigungsverfahren wenigstens ein Laserauftragsschweißverfahren in Verbindung mit zumindest teilweise pulverförmigen (11) Werkstoffen (2, 4, 7) umfasst und/oderumfassend wenigstens eine spangebende Nachbearbeitung und/oder eine Oberflächenbeschichtung.
